# EUROPÄISCHE PATENTSCHRIFT

(11) **EP 1 646 762 B1**
(45) Veröffentlichungstag und Bekanntmachung des Hinweises auf die Patenterteilung: **12.08.2009**
(21) Anmeldenummer: 05772261.3
(22) Anmeldetag: 13.06.2005
(51) Int. Cl.: E06B 3/663, E06B 3/673

(54) **VERFAHREN UND VORRICHTUNG ZUM HERSTELLEN EINER ISOLIERGLASSCHEIBE**
METHOD AND DEVICE FOR PRODUCING AN INSULATING GLASS PLANE
PROCEDE ET DISPOSITIF POUR REALISER UNE VITRE ISOLANTE

(30) Priorität: 01.07.2004 DE 102004032023
(43) Veröffentlichungstag der Anmeldung: 19.04.2006
(73) Patentinhaber: Lisec, Peter, 3363 Amstetten-Hausmening (AT)
(72) Erfinder: Lisec, Peter, 3363 Amstetten-Hausmening (AT)
(74) Vertreter: Prietsch, Reiner
(86) Internationale Anmeldenummer: PCT/IB2005/002050
(87) Internationale Veröffentlichungsnummer: WO 2006/003505

(56) Entgegenhaltungen:
- WO-A-20/05078227
- DE-A1- 10 212 359
- DE-A1- 10 250 052
- US-A- 3 399 294
- US-A- 6 148 890
- US-A1- 2003 029 134

## Beschreibung

Die Erfindung betrifft ein Verfahren und eine Vorrichtung zum Herstellen von Isolierglasscheiben aus wenigstens zwei Glasplatten, zwischen denen ein elastoplastisches Band als Abstandhalter angeordnet ist.

Üblicherweise bestehen die Abstandhalter zwischen einer zwei oder auch mehr Glasscheiben umfassenden Isolierglaseinheit aus Aluminium- oder Stahlhohlprofilen.

Aus der US-A-3 399 294 ist eine beheizte Isolierglasscheibe bekannt, deren Abstandhalter aus Aluminium- oder Kunststoffhohlprofilen zusammengesetzt ist und einen (schwach) gestuften Rechteckquerschnitt hat. Die zur Anlage an der ersten und der zweiten Glasplatte bestimmten, streifenförmigen Seitenflächen sind zur vorläufigen Fixierung des Abstandhalters jeweils mit einem transparenten Klebeband versehen. Die nach außen weisende Fläche des Abstandhalterrahmens ist bündig mit den äußeren Rändern der Glasplatten. Diese und die zwischen dem Abstandhalterrahmen und der jeweiligen Glasplatte verbleibenden Spalte sind zur diffusionsdichten Abdichtung einheitlich mit einem Thiokolkleber überzogen bzw. ausgespritzt.

Aus der DE-A-30 02 904 ist jedoch auch schon ein häufig als "Swiggle-Strip" bezeichneter Abstandhalter in Form eines Bandes mit Rechteckquerschnitt bekannt, das, mit Schutzfolien versehen, von einer Vorratstrommel oder -haspel kommt und mittels einer mit einem wendbaren Kopf ausgestatteten Vorrichtung auf die Glasscheibe aufgebracht wird. Dieser bandförmige Abstandhalter auf der Basis von Butylkautschuk ist zäh-plastisch, stark klebend (was zur Erzielung einer gasdichten Verbindung zunächst mit der ersten und später der zweiten Glasscheibe der Isolierglaseinheit erwünscht ist), hat aber eine stark temperaturabhängige Viskosität.

In jüngerer Zeit sind wesentlich weniger temperaturempfindliche elastoplastische Abstandhalterbänder auf der Basis von Polyurethan oder Ähnlichem entwickelt worden, die ebenfalls Rechteckquerschnitt haben, form- und abmessungsbeständiger als der sogenannte "Swiggle-Strip" sind, auf der späteren Außenseite eine Kaschierung aus Aluminiumfolie haben und auf den beiden zur Verklebung mit den Glasscheiben bestimmten Schmalseiten herstellerseitig mit einer dünnen, bis zum Applizieren mit Schutzfolien abgedeckten Beschichtung aus einem stark adhäsiven Kleber versehen sind. Aus der DE-A-102 12 359 sind ein Verfahren und eine Vorrichtung zum Applizieren eines derartigen Bandes auf wenigstens die erste Glasplatte einer aus wenigstens zwei solcher Glasplatten bestehenden Isolierglaseinheit bekannt.

Diesseits wurde jedoch festgestellt, dass der auf den beiden Schmalseiten des Bandes aufgetragene Kleber nicht wasserdampfdiffusionsdicht ist. Vermutlich handelt es sich um einen rasch auspolymerisierenden Kleberlack auf der Basis von Methacrylaten. Deshalb wurde bisher nach dem Zusammenbau der Isolierglasscheibe die verbleibende Randfuge mit einer Dichtmasse ausgefüllt, die die zwingend erforderliche Wasserdampfdiffusionsdichtigkeit gewährleistet, weil anderenfalls im Laufe der Zeit Wasserdampf in den abgeschlossenen Innenraum der Isolierglasscheibe eindringt und unvermeidbar zu Bildung von Kondenswasser und damit zur Unbrauchbarkeit der Scheibe führt. Geeignete Randfugenfüllmassen sind jedoch teuer und werden wegen des erheblichen Querschnittes der Randfuge in großen Mengen benötigt.

In der diesseitigen, älteren, nicht vorveröffentlichten deutschen Patentanmeldung Nr. 103 50 312.9 ist ein demgegenüber vorteilhafteres Verfahren beschrieben, das mit dem gleichen elastoplastischen Band, das jedoch auf den beiden Schmalseiten nicht mit dem genannten Kleber beschichtet ist, arbeitet. Auf die Schmalseiten des Bandes wird erst kurz vor dessen Applizieren auf die Glasplatte ein wasserdampfdiffusionsdichter Kleber, vorzugsweise ein Butylkleber, aufgetragen. Es hat sich jedoch gezeigt, dass es anders als bei den seit langem bekannten und allgemein üblichen, starren Abstandhalterrahmen mit butylbeschichteten Seitenflächen in Folge der begrenzten Adhäsionskräfte des Butylklebers insbesondere bei im Verhältnis zu ihrer Dicke breiten Bändern und/oder bei großen Scheibenformaten und entsprechend langen Bändern dazu kommen kann, dass das auf die erste Glasplatte applizierte Band schon vor dem Aufsetzen der zweiten Glasplatte und/oder bei dem Verpressen der beiden Glasplatten zu der Isolierglaseinheit stellenweise wandert, sich also um geringe Beträge aus der Solllage entfernt. Dies kann zu optischen Beeinträchtigungen der fertigen Isolierglaseinheit durch ein "welliges" Aussehen des Abstandhalters und/oder nicht exakt rechtwinklige Ausbildungen der Ecken des Abstandhalters führen. Insbesondere aus Gründen einer besseren Wärmeisolierung im Verhältnis zu metallischen Abstandhaltern besteht jedoch das Bestreben, anstelle letzterer geeignete Kunststoffbänder einzusetzen.

Der Erfindung liegt die Aufgabe zugrunde, dieses letztgenannte Verfahren zu verbessern und eine insbesondere zur Durchführung des verbesserten Verfahrens geeignete Vorrichtung zu schaffen.

Verfahrensmäßig ist diese Aufgabe durch die im Patentanspruch 1 bzw. 2 angegebenen Schritte gelöst.

Anders als im Stand der Technik wird also von einem elastoplastischen Band nicht mit normalem Rechteckquerschnitt sondern mit einem (schwach) gestuften Rechteckquerschnitt oder auch einem Trapezquerschnitt ausgegangen. Jede der beiden Seitenflächen besteht deshalb aus zwei streifenförmigen Teilflächen, von denen die der größeren Breite des Bandes entsprechende Teilfläche vorzugsweise bereits herstellerseitig mit dem stark adhäsiven Kleber mit einer Schichtstärke von normalerweise deutlich weniger als 1/10 mm beschichtet wird, während die andere, demgegenüber zurückgesetzte oder tieferliegende streifenförmige Teilfläche dann im Anlieferzustand des Bandes kleberfrei ist. Kurz vor dem Applizieren des Bandes wird auf die beidseitigen, tieferliegenden streifenförmigen Teilflächen der Seitenflächen ein zweiter Kleber aufgetragen, der die notwendige Wasserdampfdiffusionsdichtigkeit gewährleistet. Die Schichtdicke dieses Klebers liegt normalerweise im Bereich von einigen zehntel Millimetern. Um diese Schichtdicke ist das Band im Bereich der beidseitigen Teilflächen schmaler, so dass der Auftrag des zweiten Klebers die Stufe zwischen den beiden Teilflächen mindestens etwa ausgleicht. Beim Applizieren des Bandes auf die Glasscheibe gewährleistet der stark adhäsive, filmartige Kleber, dass das Band exakt und unverrückbar in seiner vorgegebenen Lage auf der ersten Glasscheibe haftet und der zweite Kleber sorgt für die diffusionsdichte Verbindung des Bandes bzw. Abstandhalters mit der Glasscheibe. Das gleiche gilt für das Aufsetzen der zweiten Glasscheibe und das Verpressen der Einheit. Anschließend wird die verbleibende Randfuge wie bisher mit einer Dichtmasse ausgefüllt, die jedoch nicht wasserdampfdiffusionsdicht sein muss und daher preiswerter als die bisher benötigten Dichtmassen sein kann.

Bevorzugt wird als Kleber ein Butylkleber verwendet , wie er sich schon zur Beschichtung der Seitenflächen der genannten Abstandhalterrahmen aus Metallhohlprofilen bewährt hat.

Bei dem Verfahren nach der Erfindung wird das Band vorzugsweise mittels einer selbsttätig arbeitenden Applizierstation auf die erste Glasscheibe aufgesetzt und an diese angedrückt .

Die auf das Band aufgetragene Menge an Kleber wird zweckmäßig in Abhängigkeit von der Bandtransportgeschwindigkeit geregelt , uzw. so, dass sich eine möglichst konstante Kleberschichtdicke ergibt. Das lässt sich dadurch erreichen, dass die je Zeiteinheit für den Auftrag verbrauchte Klebermenge proportional zur Bandtransportgeschwindigkeit gehalten wird, also insbesondere bei Stillstand des Bandes auf Null geht.

Idealerweise wird die Dicke der Kleberbeschichtung unabhängig von der Transportgeschwindigkeit etwa konstant gehalten.

Letzteres kann vor allem in der Weise erreicht werden, dass der IST-Wert der Dicke der Beschichtung gemessen und die Abweichung von einem vorgegebenene SOLL-Wert als Fehlersignal zur Konstanthaltung der Beschichtungsdicke benutzt wird. Geeignete Schichtdickenmessverfahren sind an sich bekannt.

Die der Erfindung zugrundeliegende Aufgabe ist im Weiteren mit einer Vorrichtung, die eine Vorratshaspel für das Band, mehrere angetriebene Bandführungsrollen und einen relativ zu einer ersten Glasscheibe beweglichen Andrückkopf für das Band umfasst, dadurch gelöst, dass zwischen der Vorratshaspel und dem Andrückkopf einander gegenüberliegende Düsen zur Beschichtung der tieferliegenden, streifenförmigen Teilflächen der Seitenflächen des Bandes mit einem wasserdampfdiffusionsdichten Kleber angeordnet sind (Anspruch 7).

Den Beschichtungsdüsen sind Mittel zur Steuerung des Kleberdurchflusses in Abhängigkeit von der Bandtransportgeschwindigkeit zugeordnet.

Dabei kann, bezogen auf die Bandtransportrichtung, vor den Beschichtungsdüsen mindestens ein erstes Rollenpaar zur seitlichen Führung des Bandes angeordnet sein.

Ergänzend kann, bezogen auf die Bandtransportrichtung, vor den Beschichtungsdüsen eine Höhenführung für das Band angeordnet sein, die gegebenenfalls nur aus einem einfachen, waagerechten Unterstützungssteg, einer Unterstützungsrolle, auf der das Band aufliegt oder aus einem Rollenpaar, zwischen dem das Band hindurchläuft, bestehen kann.

Wenn die Beschichtungsstation nicht in den Andrückkopf integriert ist, können, bezogen auf die Bandtransportrichtung, auch nach den Beschichtungsdüsen zur seitlichen Führung des Bandes Rollenpaare angeordnet sein, deren Rollen dann zweckmäßig das Band nur an den Kanten der Bandseitenflächen berühren, um eine Verschmutzung der Rollen durch die frisch aufgetragene Kleberschicht sowie umgekehrt die Beschädigung letzter zu vermeiden.

Bei exakter Dosierung kann auf jede der Teilflächen der Seitenflächen des Bandes mittig ein Kleberstrang aufgetragen werden, dessen Querschnitt so bemessen ist, dass sich beim Andrücken des Bandes an die erste Glasscheibe bzw. beim Andrücken der zweiten Glasscheibe an die andere Seitenfläche des Bandes eine gleichmäßige Kleberschicht ausbildet, ohne dass Kleber über die Kanten der Bandseitenflächen quillt. In der Regel ist es jedoch einfacher, die Beschichtungsdüsen als Schlitzdüsen auszubilden.

In diesem Fall kann die Schlitzbreite der Beschichtungsdüsen kleiner als die Breite der betreffenden Teilflächen der Seitenflächen des Bandes sein, so dass unter der Voraussetzung eines nicht zu reichlichen Kleberauftrages die jeweilige Beschichtung nicht ganz bis an die Kanten der Bandseitenflächen reicht. Dadurch wird erreicht, dass weitere seitliche Führungsmittel, beispielsweise die zuvor genannten Rollenpaare bei geeigneter, z.B. V-förmiger Profilierung nicht mit der klebenden Beschichtung in Berührung kommen und daher nicht verschmutzen. Schließlich kann, bezogen auf die Handtransportrichtung, nach den Beschichtungsdüsen eine Einrichtung zur Messung der Dicke der Beschichtung angeordnet sein, die den Kleberdurchfluss durch die Beschichtungsdüsen regelt.

Das Verfahren nach der Erfindung wird nachfolgend beispielhaft anhand der rein schematisch aufzufassenden Zeichnung erläutert. Es zeigt:
- Figur 1: eine stark vereinfachte Seitenansicht einer Vorrichtung zum Applizieren eines Abstandhalterbandes
- Figur 2: das Abstandhalterband mit Schutzfolien im Querschnitt
- Figuren 2a, 2b: weitere Ausführungsformen des Abstandhalterbandes im Querschnitt
- Figur 3: das Abstandhalterband gemäß Fig. 2 zwischen den Beschichtungsdüsen in stark vergrößertem Maßstab und
- Figur 4: ein nachgeordnetes Rollenpaar zur seitlichen Führung des Bandes, ebenfalls in vergrößertem Maßstab.

Gemäß Figur 1 wird ein elastoplastisches Band 1 mit dem in Fig. 2 dargestellten, gestuften Rechteckquerschnitt von einer Vorratshaspel 2, die auf einer angetriebenen Welle 3 sitzt, über eine Wegmesseinrichtung 4 und angedeutete Führungsrollen 5 abgezogen. Die beiden Seitenflächen des unten anhand Fig. 2 bis 4 näher beschriebenen Bandes 1 sind mit je einer Schutzfolie 1a, 1b (vgl. Fig. 2) abgedeckt, die vor oder nach der Wegmesseinrichtung 4 abgezogen und zur Entsorgung aufgewickelt werden. Dies ist bekannt und daher nicht dargestellt. Das Band 1 läuft in eine Beschichtungsstation 10, die über eine Leitung 14 mit einer Pumpe 15 auf einem einen Butylkleber enthaltenden Behälter 13 verbunden ist. Auf die Beschichtungsstation 10, in der auf die beiden Seitenflächen des Bandes je ein schmaler Streifen aus einer Butylkleberschicht aufgetragen wird, folgt ein Rollenpaar 6 zur seitlichen Führung des beschichteten Bandes. Daran schließt sich eine Strecke an, in welcher das Band 1 frei durchhängt. Der Durchhang wird durch einen unteren Sensor 30 und einen oberen Sensor 31, die über die angedeuteten Signalkabel mit der Maschinensteuerung (nicht dargestellt) verbunden sind, zwischen einem (oberen) Minimalwert und einem (unteren) Maximalwert gehalten, uzw. in der Weise, dass die Maschinensteuerung in Abhängigkeit von den Signalen der Sensoren 30 und 31 auf die entsprechenden Haspelund Rollenantriebe einwirkt. Dadurch wird erreicht, dass das Band ohne Längsspannungen, d.h. weder gestaucht noch gedehnt, über weitere Rollenpaare wie 7 und 8 anschließend in einen nur angedeuteten Applizier- oder Andrückkopf 20 einläuft, der über einen Schlitten 21 in Richtung des Doppelpfeiles auf einer Säule 22 verfahrbar ist. Die Säule 22 ist leicht gegen die Vertikale geneigt und parallel zu einer üblichen Stützwand 23, z.B. einer Luftkissenstützwand, die auf einem Maschinengestell 24 ruht. Gegen die Stützwand 23 lehnt eine Glasplatte 40, deren Unterrand auf dem angedeuteten Rollenförderer 25 aufsteht. Mittels dessen oder mittels eines Unterdruckförderers 26 an sich bekannter Art, der auf Horizontalholmen 27 verschiebbar ist, ist die Glasplatte 40 reversierend transportierbar. Der Andrückkopf 20 ist seinerseits um eine zur Säule 22 rechtwinklige Achse wendbar. Durch entsprechend gesteuerte Relativverschiebung des Andrückkopfes 20 gegenüber der Glasplatte 40 wird das Band 1 randnah umlaufend an die Glasplatte 40 angedrückt, wie dies an sich bekannt ist.

In einer nicht dargestellten, aufwändigeren Ausführungsform umfasst die Vorrichtung auch eine Station zum Aufbringen des stark adhäsiven, filmartigen Klebers 50 in Fig. 2 und folgende. Dann wird das Band kleberfrei und ohne Schutzfolien angeliefert. Davon unabhängig kann die Beschichtungsstation 10 auch in den Andrückkopf 20 integriert sein, sodaß die Beschichtung mit dem Butylkleber erst unmittelbar vor dem Andrücken des Bandes an die Glasplatte 40 erfolgt.

Figur 2 zeigt einen Querschnitt durch das Band 1 im Anlieferzustand, also in der Regel aufgerollt auf der Haspel 2 in Figur 1. Das Band hat einen schwach gestuften Rechteckquerschnitt. Die Darstellung ist nicht maßstäblich. Jede der beiden Seitenflächen ist in eine streifenförmige Teilfläche 1.1 und eine daran anschließende und um wenige zehntel Millimeter zurückgesetzte bzw. tieferliegende Teilfläche 1.2 gegliedert. Auf jeder der Teilflächen 1.1 befindet sich eine sehr dünne Schicht eines Klebers 50, der ein sehr hohes Adhäsionsvermögen hat und nach dem Abziehen der schon erwähnten Schutzfolien 1a, 1b auf Glas stark haftet. Die Teilflächen 1.1 und 1.2 können, wie dargestellt, etwa gleich breit sein. Bei ausreichend hoher Adhäsionskraft des Klebers 50 kann der Streifen 1.1 jedoch auch schmaler zugunsten einer größeren Breite des Streifens 1.2 sein. Der dargestellte, gestufte Rechteckquerschnitt ist beispielhaft. Das Band kann auch den in Figur 2a dargestellten, doppelt gestuften oder genuteten Querschnitt haben, wobei die Nut anstelle des dargestellten Rechteckquerschnittes auch als Hohlkehle ausgebildet sein kann. Grundsätzlich in Betracht kommt auch der in Figur 2b dargestellte, schwach trapezförmige Querschnitt.

Figur 3 zeigt schematisch die in der Beschichtungsstation 10 angeordneten Düsen 11 und 12 zum Auftrag des Butylklebers auf die tiefer liegenden streifenförmigen Teilflächen der Seitenflächen des Bandes 1. Der Durchfluss des Butylklebers durch jede der Düsen 11 und 12 ist mittels über Stellmotore angetriebener Schieber 11.1 und 12.1 in der Weise steuer- oder regelbar, dass die Seitenflächen des Bandes 1 mit je einer Kleberschicht 60 im Wesentlichen konstanter, d.h. von der Augenblicksgeschwindigkeit des Bandes 1 unabhängiger Dicke beschichtet werden. Hierzu sind die Antriebsmotoren der Schieber 11.1 und 12.1 und gegebenenfalls nachgeordnete Dickenmesseinrichtungen mit der Maschinensteuerung verbunden (nicht dargestellt). Die Düsen sind zur Anpassung des Abstandes ihrer Mündungen an Bänder unterschiedlicher Breite entsprechend den Doppelpfeilen verschiebbar.

Gemäß Figur 4 sind mindestens die der Beschichtungsstation 10 nachgeordneten Rollenpaare wie etwa 6 und 7 in Figur 1 zur seitlichen Führung des Bandes 1 mit einer keilförmig profilierten Lauffläche versehen, so dass die dargestellten Rollen 6.1 und 6.2 das Band nur an den Kanten der Bandseitenflächen berühren. Die Rollen, z.B. die Rollen 6.1 und 6.2, können freilaufend ausgebildet sein oder auf den Wellen nicht dargestellter Antriebsmotore sitzen, die die Umfangsgeschwindigkeit der Rollen synchron und in Übereinstimmung mit der augenblicklichen oder der augenblicklich erforderlichen Bandlaufgeschwindigkeit halten.

## Patentansprüche

1. Verfahren zum Herstellen einer Isolierglasscheibe aus mindestens zwei Glasscheiben, mit den Schritten:
- Abziehen eines elastoplastischen Bandes (1) von einer Vorratshaspel (2),
- Andrücken des Bandes (1) mit einer seiner Seitenflächen an die erste Glasscheibe (40) als randnah umlaufender Abstandhalter,
- Aufsetzen und Andrücken der zweiten Glasscheibe,
**dadurch gekennzeichnet,**
- **dass** das elastoplastische Band (1) über einen Teil seiner Dicke eine geringere als die Nennbreite hat,
- **dass** die streifenförmigen Teilflächen (1.1) der Seitenflächen des Bandes (1) im Bereich seiner Nennbreite mit einem Streifen eines stark adhäsiven Klebers (50) beschichtet werden,
- **dass** die verbleibenden, tiefer liegenden, streifenförmigen Teilflächen (1.2) der Seitenflächen des Bandes (1) vor dessen Andrücken an die erste Glas scheibe (40) mit einem weiteren und wasserdampfdiffusionsdichten Kleber (60) beschichtet werden,
- **dass** die auf das Band (1) aufgetragene Menge des weiteren Klebers (60) in Abhängigkeit von der Bandtransportgeschwindigkeit geregelt wird.

2. Verfahren zum Herstellen einer Isolierglasscheibe aus mindestens zwei Glasscheiben, mit den Schritten:
- Abziehen eines elastoplastischen Bandes (1) von einer Vorratshaspel (2),
- Andrücken des Bandes (1) mit einer seiner Seitenflächen an die erste Glasscheibe (40) als randnah umlaufender Abstandhalter,
- Aufsetzen und Andrücken der zweiten Glasscheibe,
**dadurch gekennzeichnet,**
- **dass** das elastoplastische Band (1) über einen Teil seiner Dicke eine geringere als die Nennbreite hat,
- **dass** die streifenförmigen Teilflächen (1.1) der Seitenflächen des Bandes (1) im Bereich seiner Nennbreite mit einem Streifen eines stark adhäsiven Klebers (50) beschichtet werden,
- **dass** die verbleibenden, tiefer liegenden, streifenförmigen Teilflächen (1.2) der Seitenflächen des Bandes (1) vor dessen Andrücken an die erste Glasscheibe (40) mit einem weiteren und wasserdampfdiffusionsdichten Kleber (60) beschichtet werden,
- **dass** die Dicke der Beschichtung mit dem weiteren Kleber (60) unabhängig von der Bandtransportgeschwindigkeit etwa konstant gehalten wird.

3. Verfahren nach Anspruch 2, **dadurch gekennzeichnet, dass** der IST-Wert der Dicke der Beschichtung mit dem weiteren Kleber (60) gemessen und die Abweichung von einem vorgegebenen SOLL-Wert als Fehlersignal zur Konstanthaltung der Beschichtungsdicke benutzt wird.

4. Verfahren nach einem der Ansprüche 2 oder 3, **dadurch gekennzeichnet, dass** die auf das Band (1) aufgetragene Menge des weiteren Klebers (60) in Abhängigkeit von der Bandtransportgeschwindigkeit geregelt wird.

5. Verfahren nach einem der Ansprüche 1 bis 4, **dadurch gekennzeichnet, dass** als weiterer Kleber ein Butylkleber (60) verwendet wird.

6. Verfahren nach einem der Ansprüche 1 bis 5, **dadurch gekennzeichnet, dass** das Band (1) mittels einer selbsttätig arbeitenden Applizierstation auf die erste Glasscheibe (40) aufgesetzt und an diese angedrückt wird.

7. Vorrichtung zum Applizieren eines elastoplastischen Bandes (1) mit gestuften Seitenflächen, deren hochliegende Teilflächen mit einem stark adhäsiven Kleber (50) beschichtet und die mit Schutzfolien abgedeckt sind, als Abstandhalter bei der Herstellung von Isolierglasscheiben, mit einer Vorratshaspel (2) für das Band, mehreren angetriebenen Bandführungsrollen (4, 6, 7, 8) und einem relativ zu einer ersten Glasscheibe (40) beweglichen Andrückkopf (20) für das Band, insbesondere zur Durchführung des Verfahrens nach einem der Ansprüche 1 bis 6, **dadurch gekennzeichnet, dass** zwischen der Vorratshaspel (2) und dem Andrückkopf (20) aufeinanderfolgend Vorrichtungen zum Abziehen der Schutzfolie und einander gegenüberliegende Düsen (11, 12) zur Beschichtung der tiefliegenden Teilflächen (1.1, 1.2) der Seitenflächen des Bandes (1) mit einem weiteren Kleber (60) angeordnet sind und wobei den Beschichtungsdüsen (11, 12) Mittel (11.1, 12.1) zur Steuerung des Kleberdurchflusses in Abhängigkeit von der Bandtransportgeschwindigkeit zugeordnet sind.

8. Vorrichtung nach Anspruch 7, **dadurch gekennzeichnet, dass** die Beschichtungsdüsen (11, 12) Schlitzdüsen sind.

9. Vorrichtung nach Anspruch 8, **dadurch gekennzeichnet, dass** die Schlitzbreite der Beschichtungsdüsen (11, 12) kleiner als die Breite der tiefliegenden Teilflächen (1.2) der Seitenflächen des Bandes (1) ist.

10. Vorrichtung zum Applizieren eines elastoplastischen Bandes (1) mit gestuften Seitenflächen, deren hochliegende Teilflächen mit einem stark adhäsiven Kleber (50) beschichtet und die mit Schutzfolien abgedeckt sind, als Abstandhalter bei der Herstellung von Isolierglasscheiben, mit einer Vorratshaspel (2) für das Band, mehreren angetriebenen Bandführungsrollen (4, 6, 7, 8) und einem relativ zu einer ersten Glasscheibe (40) beweglichen Andrückkopf (20) für das Band, insbesondere zur Durchführung des Verfahrens nach einem der Ansprüche 1 bis 6, **dadurch gekennzeichnet, dass** zwischen der Vorratshaspel (2) und dem Andrückkopf (20) aufeinanderfolgend Vorrichtungen zum Abziehen der Schutzfolie und einander gegenüberliegende Düsen (11, 12) zur Beschichtung der tiefliegenden Teilflächen (1.1, 1.2) der Seitenflächen des Bandes (1) mit einem weiteren Kleber (60) angeordnet sind und dass, bezogen auf die Bandtransportrichtung, nach den Beschichtungsdüsen (11, 12) eine Einrichtung zur Messung der Dicke der Beschichtung mit dem weiteren Kleber (60) angeordnet ist, die den Kleberdurchfluss durch die Beschichtungsdüsen regelt.

11. Vorrichtung nach einem der Ansprüche 7 bis 10, **dadurch gekennzeichnet, dass**, bezogen auf die Bandtransportrichtung, vor den Beschichtungsdüsen (11, 12) mindestens ein erstes Rollenpaar zur seitlichen Führung des Bandes (1) angeordnet ist.

12. Vorrichtung nach einem der Ansprüche 7 bis 11, **dadurch gekennzeichnet, dass**, bezogen auf die Bandtransportrichtung, vor den Beschichtungsdüsen eine Höhenführung (4) für das Band (1) angeordnet ist.

13. Vorrichtung nach einem der Ansprüche 7 bis 12, **dadurch gekennzeichnet, dass**, bezogen auf die Bandtransportrichtung, nach den Beschichtungsdüsen (11, 12) zur seitlichen Führung des Bandes Rollenpaare (6, 7) angeordnet sind, deren Rollen (6.1, 6.2) das Band (1) nur an den Kanten der Bandseitenflächen berühren.

## Claims

1. A method for producing an insulating glass pane for at least two glass panes, comprising the following steps:
- withdrawing an elastoplastic tape (1) from a storage roll (2);
- pressing the tape (1) with one of its side surfaces against the first glass pane (40) as a circumferential spacer close to the edge;
- placing and pressing the second glass pane;
**characterized in that**
- the elastoplastic tape (1) has a lower width than the nominal width over a portion of its thickness;
- the strip-like partial surfaces (1.1) of the side surfaces of the tape (1) are coated with a strip of a strongly adhesive glue (50) in the region of its nominal width;
- the remaining low-lying strip-like partial surface (1.2) of the side surfaces of the tape (1) are coated with a further adhesive (60) which is diffusion-tight to water vapor prior to the same being pressed against the first glass pane (40);
- the quantity of the further adhesive (60) applied to the tape (1) is adjusted depending on the conveyance speed of the tape.

2. A method for producing an insulating glass pane from at least two glass panes, comprising the following steps:
- withdrawing an elastoplastic tape (1) from a storage roll (2);
- pressing the tape (1) with one of its side surfaces against the first glass pane (40) as a circumferential spacer close to the edge;
- placing and pressing the second glass pane;
**characterized in that**
- the elastoplastic tape (1) has a lower width than the nominal width over a portion of its thickness;
- the strip-like partial surfaces (1.1) of the side surfaces of the tape (1) are coated with a strip of a strongly adhesive glue (50) in the region of its nominal width;
- the remaining low-lying strip-like partial surface (1.2) of the side surfaces of the tape (1) are coated with a further adhesive (60) which is diffusion-tight to water vapor prior to the same being pressed against the first glass pane (40);
- the thickness of the coating with the further adhesive (60) is kept approximately constant irrespective of the conveying speed of the tape.

3. A method according to claim 2, **characterized in that** the actual value of the thickness of the coating with the further adhesive (60) is measured and the deviation from a predetermined setpoint value is used as an error signal for keeping the thickness of the coating at a constant level.

4. A method according to one of the claims 2 or 3, **characterized in that** the quantity of the further adhesive (60) applied to the tape (1) is adjusted depending on the transport speed of the tape.

5. A method according to one of the claims 1 to 4, **characterized in that** a butyl adhesive (60) is used as a further adhesive.

6. A method according to one of the claims 1 to 5, **characterized in that** the tape (1) is placed by means of an automatically working application station on the first glass pane (40) and is pressed against the same.

7. An apparatus for applying an elastoplastic tape (1) with stepped side surfaces whose partial surfaces disposed at a high level are coated with a strongly adhesive glue (50) and which are covered with a protective foil, as a spacer in the production of insulating glass panes, comprising a storage roll (2) for the tape, several driven tape guide rolls (4, 6, 7, 8) and a pressing head (20) movable relative to a first glass pane (40) for the tape, especially for performing the method according to one of the claims 1 to 6, **characterized in that** apparatuses for withdrawing the protective foil and mutually opposite nozzles (11, 12) for coating the low-lying partial surfaces (1.1, 1.2) of the side surfaces of the tape (1) with a further adhesive (60) are arranged one behind the other between the storage roll (2) and the pressing head (20), with the coating nozzles (11, 12) being associated with means (11.1, 12.1) for controlling the adhesive throughput depending on the conveying speed of the tape.

8. An apparatus according to claim 7, **characterized in that** the coating nozzles (11, 12) are slotted nozzles.

9. An apparatus according to claim 8, **characterized in that** the slot width of the coating nozzles (11, 12) is smaller than the width of the low-lying partial surfaces (1.2) of the side surfaces of the tape (1).

10. An apparatus for applying an elastoplastic tape (1) with stepped side surfaces whose partial surfaces disposed at a high level are coated with a strongly adhesive glue (50) and which are covered with a protective foil, as a spacer in the production of insulating glass panes, comprising a storage roll (2) for the tape, several driven tape guide rolls (4, 6, 7, 8) and a pressing head (20) movable relative to a first glass pane (40) for the tape, especially for performing the method according to one of the claims 1 to 6, **characterized in that** apparatuses for withdrawing the protective foil and mutually opposite nozzles (11, 12) for coating the low-lying partial surfaces (1.1, 1.2) of the side surfaces of the tape (1) with a further adhesive (60) are arranged one behind the other between the storage roll (2) and the pressing head (20) and, with respect to the conveying direction of the tape, a device for measuring the thickness of the coating with the further adhesive (60) is arranged after the coating nozzles (11, 12), which device adjusts the adhesive throughput through the coating nozzles.

11. An apparatus according to one of the claims 7 to 10,
**characterized in that** with respect to the conveying direction of the tape, at least one first pair of rollers for lateral guidance of the tape (1) is arranged before the coating nozzles (11, 12).

12. An apparatus according to one of the claims 7 to 11,
**characterized in that** with respect to the conveying direction of the tape, a level guide means (4) for the tape (1) is arranged before the coating nozzles.

13. An apparatus according to one of the claims 7 to 12,
**characterized in that** with respect to the conveying direction of the tape, pairs of rollers (6, 7) are arranged behind the coating nozzles (11, 12) for lateral guidance of the tape, the rolls (6.1, 6.2) of which only touch the tape (1) at the edges of the lateral surfaces of the tape.

## Revendications

1. Procédé pour fabriquer un vitrage isolant à partir d'au moins deux vitres, comprenant les étapes suivantes :
- dévidage d'une bande élastoplastique (1) à partir d'une bobine de réserve (2),
- application de la bande (1) par une de ses surfaces latérales sur la première vitre (40) sous la forme d'un élément d'écartement courant près du bord sur la circonférence,
- pose et application de la deuxième vitre,
**caractérisé en ce que**
- la bande élastoplastique (1) a une largeur inférieure à la largeur nominale sur une partie de son épaisseur,
- les parties de surface en forme de ruban (1.1) des surfaces latérales de la bande (1) sont recouvertes au niveau de sa largeur nominale par une bande d'un adhésif fort (50),
- les parties de surface (1.2) restantes, plus profondes et en forme de ruban, de la bande (1) sont recouvertes avant leur application sur la première vitre (40) d'un autre adhésif (60) étanche à la diffusion de vapeur d'eau,
- la quantité de l'autre adhésif (60) appliquée sur la bande (1) est régulée en fonction de la vitesse de transport.

2. Procédé pour fabriquer un vitrage isolant à partir d'au moins deux vitres, comprenant les étapes suivantes :
- dévidage d'une bande élastoplastique (1) à partir d'une bobine de réserve (2),
- application de la bande (1) par une de ses surfaces latérales sur la première vitre (40) sous la forme d'un élément d'écartement courant près du bord sur la circonférence,
- pose et application de la deuxième vitre,
**caractérisé en ce que**
- la bande élastoplastique (1) a une largeur inférieure à la largeur nominale sur une partie de son épaisseur,
- les parties de surface en forme de ruban (1.1) des surfaces latérales de la bande (1) sont recouvertes au niveau de sa largeur nominale par une bande d'un adhésif fort (50),
- les parties de surface (1.2) restantes, plus profondes et en forme de ruban, de la bande (1) sont recouvertes avant leur application sur la première vitre (40) d'un autre adhésif (60) étanche à la diffusion de vapeur d'eau,
- l'épaisseur d'enduction avec l'autre adhésif (60) est maintenue approximativement constante indépendamment de la vitesse de transport de la bande.

3. Procédé selon la revendication 2, **caractérisé en ce que** la valeur réelle de l'épaisseur d'enduction avec l'autre adhésif (60) est mesurée et l'écart par rapport à une valeur de consigne est utilisé comme signal d'erreur pour maintenir l'épaisseur d'enduction constante.

4. Procédé selon l'une des revendications 2 ou 3, **caractérisé en ce que** la quantité de l'autre adhésif (60) appliquée sur la bande (1) est régulée en fonction de la vitesse de transport de la bande.

5. Procédé selon l'une des revendications 1 à 4, **caractérisé en ce que** adhésif utilisé est un adhésif au butyle (60).

6. Procédé selon l'une des revendications 1 à 5, **caractérisé en ce que** la bande (1) est posée sur la première vitre (40) et appliquée sur celle-ci au moyen d'un poste d'application fonctionnant automatiquement.

7. Dispositif pour appliquer une bande élastoplastique (1) à surfaces latérales en gradins, dont les parties de surfaces situées vers le haut sont enduites d'un adhésif fort (50) et recouvertes de films protecteurs, servant d'élément d'écartement lors de la fabrication d'un vitrage isolant, avec une bobine de réserve (2) pour la bande, plusieurs rouleaux de guidage de la bande motorisés (4, 6, 7, 8) et une tête presseuse (20) mobile par rapport à une première vitre (40) pour la bande, en particulier pour l'exécution du procédé selon l'une des revendications 1 à 6, **caractérisé en ce qu'**il est prévu entre la bobine de réserve (2) et la tête presseuse (20) des dispositifs successifs pour retirer le film protecteur et des buses (11, 12) se faisant face pour enduire les parties de surface situées vers le bas (1.1, 1.2) des surfaces latérales de la bande (1) avec un autre adhésif (60), et dans lequel les buses d'enduction (11, 12) sont associées à des moyens (11.1, 12.1) pour réguler le débit d'adhésif en fonction de la vitesse de transport de la bande.

8. Dispositif selon la revendication 7, **caractérisé en ce que** les buses d'enduction (11, 12) sont des buses à fente.

9. Dispositif selon la revendication 8, **caractérisé en ce que** la largeur de fente des buses d'enduction (11, 12) est inférieure à la largeur des parties de surface situées vers le bas (1.2) des surfaces latérales de la bande (1).

10. Dispositif pour appliquer une bande élastoplastique (1) à surfaces latérales en gradins, dont les parties de surfaces situées vers le haut sont enduites d'un adhésif fort (50) et recouvertes de films protecteurs, servant d'élément d'écartement lors de la fabrication d'un vitrage isolant, avec une bobine de réserve (2) pour la bande, plusieurs rouleaux de guidage de la bande motorisés (4, 6, 7, 8) et une tête presseuse (20) mobile par rapport à une première vitre (40) pour la bande, en particulier pour l'exécution du procédé selon l'une des revendications 1 à 6, **caractérisé en ce qu'**il est prévu entre la bobine de réserve (2) et la tête presseuse (20) des dispositifs successifs pour retirer le film protecteur et des buses (11, 12) se faisant face pour enduire les parties de surface situées vers le bas (1.1, 1.2) des surfaces latérales de la bande (1) avec un autre adhésif (60), et **en ce qu'**il est prévu après les buses d'enduction (11, 12) par rapport au sens de transport de la bande un dispositif pour mesurer l'épaisseur d'enduction avec l'autre adhésif (60), qui régule le débit d'adhésif à travers les buses d'enduction.

11. Dispositif selon l'une des revendications 7 à 10, **caractérisé en ce qu'**il est prévu au moins une première paire de rouleaux avant les buses d'enduction (11, 12) par rapport au sens de transport de la bande, pour le guidage latéral de la bande (1).

12. Dispositif selon l'une des revendications 7 à 11, **caractérisé en ce qu'**un guidage en hauteur (4) est prévu pour la bande (1) avant les buses d'enduction par rapport au sens de transport de la bande.

13. Dispositif selon l'une des revendications 7 à 12, **caractérisé en ce qu'**il est prévu après les buses d'enduction (11, 12) dans le sens de transport de la bande, pour le guidage latéral de la bande, des paires de rouleaux (6, 7) dont les rouleaux (6.1, 6.2) ne touchent la bande (1) que sur les bords des surfaces latérales de la bande.
